# EUROPÄISCHE PATENTSCHRIFT

(11) **EP 2 606 189 B1**
(45) Veröffentlichungstag und Bekanntmachung des Hinweises auf die Patenterteilung: **27.04.2016**
(21) Anmeldenummer: 11729381.1
(22) Anmeldetag: 01.07.2011
(51) Int. Cl.: E04B 1/76

(54) **DÄMMELEMENT**
INSULATING ELEMENT
ÉLÉMENT D'ISOLATION

(30) Priorität: 18.08.2010 DE 202010011525 U
(43) Veröffentlichungstag der Anmeldung: 26.06.2013
(73) Patentinhaber: Bachl Dämmtechnik GmbH & Co. KG, 94133 Röhrnbach (DE)
(72) Erfinder: SCHIFFKE, Peter, 86836 Obermeitingen (DE)
(74) Vertreter: Leinweber & Zimmermann
(86) Internationale Anmeldenummer: PCT/EP2011/003278
(87) Internationale Veröffentlichungsnummer: WO 2012/022393

(56) Entgegenhaltungen:
- DE-A1- 4 433 161
- DE-U1- 9 421 508
- DE-U1- 29 906 597

## Beschreibung

Die Erfindung betrifft ein Dämmelement für die Fassadendämmung, das von zwei im wesentlichen ebenen und etwa parallel zueinander verlaufenden Hauptflächen und einem die Hauptflächen miteinander verbindenden und das Dämmelement zumindest teilweise umlaufenden Rand begrenzt ist, mit mindestens einem zumindest abschnittweise zwischen den Hauptflächen angeordneten und das Dämmelement durchsetzenden Kanal, dessen Breite in einer senkrecht zu seiner Längsachse und parallel zu den Hauptflächen verlaufenden Richtung größer ist als dessen Höhe in einer senkrecht zu den Hauptflächen verlaufenden Richtung.

Zum Zweck der Fassadendämmung werden insbes. im Bereich der Gebäudesanierung Wärmedämmverbundsysteme eingesetzt. Solche Wärmedämmverbundsysteme weisen Dämmelemente aus einem wärmedämmenden Material, wie etwa Polystyrolhart-schaum, Mineralwolle (Stein- und Glaswolle), Mineralschaum, Kalziumsilikathydrate oder Polyurethanhartschaum, auf, welche mit Hilfe von mechanischen Befestigungsmitteln, wie etwa Dübeln oder geeigneten Klebstoffen, auf einem bestehenden Untergrund befestigt werden. Auf die Dämmplatten wird eine Armierungsschicht aus einem Armierungsgewebe und einem Armierungsmörtel, der gleichzeitig als Unterputz benutzt wird, aufgebracht. Den Abschluß des Wärmedämmverbundsystems bildet der auf die Armierungsschicht aufgebrachte Außenputz, welcher in Abhängigkeit von den gestalterischen Anforderungen auch noch mit einer geeigneten Fassadenfarbe gestrichen werden kann.

In der WO 2008/145402 A2 wird der Einsatz von Dämmelementen der eingangs beschriebenen Art vorgeschlagen, bei denen zur Bereitstellung von Belüftungssystemen geeignete Kanäle in die Dämmelemente integriert sind. Dabei werden die Abmessungen der Kanäle so gewählt, daß die Dämmeigenschaften in einer senkrecht zu den Hauptflächen des Dämmelements verlaufenden Dämmrichtung nur unwesentlich beeinflußt werden.

Bei dem in der genannten Schrift beschriebenen Dämmelement sind die Dämmelemente so auf die Fassade aufzusetzen und zu befestigen, daß Mündungen der in den Dämmelementen angeordneten Kanäle mit entsprechenden Gebäudeöffnungen fluchten. Dadurch wird eine raumsparende Belüftungsanordnung bereitgestellt, für deren Unterbringung insbes. keine außergewöhnlich großen Raumhöhen erforderlich sind, weil die Lüftungskanäle außerhalb der Räume in dem Wärmedämmverbundsystem integriert sind.

Es hat sich jedoch gezeigt, daß die so erhaltenen, in das Wärmedämmverbundsystem integrierten Belüftungssysteme in vielen Fällen nur mangelhafte Leistungseigenschaften zeigen.

Das Dokument DE 44 33 161 A1 wird als nächstliegender Stand der Technik angesehen und offenbart die Merkmale des Oberbegriffs des Anspruchs 1.

Angesichts dieser Probleme im Stand der Technik liegt der Erfindung die Aufgabe zugrunde, Dämmelemente bereitzustellen, mit denen ein sicherer Betrieb von Lüftungsanlagen gewährleistet werden kann.

Erfindungsgemäß wird diese Aufgabe durch eine Weiterbildung der bekannten Dämmelemente gelöst, wie sie im kennzeichnenden Teil des Anspruchs 1 beschrieben ist.

Die Erfindung geht auf die Erkenntnis zurück, daß die beobachteten Mängel in erster Linie darauf zurückzuführen sind, daß bei der Herstellung von Wärmedämmverbundsystemen unter Einsatz der in der WO 2008/145402 A2 beschriebenen Dämmelemente häufig Beschädigungen im Bereich der die Dämmelemente durchsetzenden Kanäle auftreten, welche durch die auf Baustellen oft zu beobachtende grobe Behandlung der Bauelemente im Verlauf der Anbringung der Bauelemente, der Armierungsschicht darauf und/oder des Oberputzes zum Abschluß des Wärmedämmverbundsystems im Bereich der zum Erhalt der gewünschten Dämmeigenschaften eine besonders große Breite in einer parallel zu den Hauptflächen verlaufenden Richtung aufweisenden Kanäle verursacht werden und dort zu einer Querschnittsverminderung der Kanäle führen. Diese Querschnittsverminderung verursacht schließlich die beobachtete Beeinträchtigung der Wirksamkeit von Lüftungsanlagen, welche unter Benutzung der in den Dämmelementen integrierten Kanäle hergestellt werden.

In diesem Zusammenhang ist auch zu beachten, daß gemäß den einschlägigen Vorschriften Mindestdurchmesser von Lüftungsleitungen bzw. -kanälen in der Größenordnung von etwa 100 cm² vorgeschrieben sind, welche gemäß der genannten Schrift im Stand der Technik zu einer Kanalbreite von etwa 30 cm führen, wenn die Kanalhöhe in einer senkrecht zu den Hauptflächen verlaufenden Richtung zum Erhalt der gewünschten Dämmeigenschaften auf etwa 3 cm beschränkt wird. Kanäle mit einer solchen Breite führen zu einer beachtlichen Beeinträchtigung der Gesamtstabilität des Dämmelements, die wiederum zu den beobachteten Beschädigungen im Verlauf der in der Regel groben Bearbeitung auf der Baustelle führen.

Bei erfindungsgemäßen Dämmelementen werden diese Mängel durch Bereitstellung einer Stabilisierungsanordnung behoben, welche die in einer senkrecht zu den Hauptflächen verlaufenden Richtung gegenüberliegenden Innenwandbereiche des Kanals miteinander verbindet und so eine Verformung des Kanals in dieser Richtung entgegenwirkt Dadurch kann ein sicherer Betrieb von unter Verwendung erfindungsgemäßer Dämmelemente hergestellten Lüftungsanlagen gewährleistet werden, weil auch bei den groben Arbeitsbedingungen auf der Baustelle eine Beschädigung der in die Dämmelemente integrierten Kanäle zuverlässig verhindert werden kann.

Bei einer besonders bevorzugten Ausführungsform der Erfindung weist die Stabilisierungsanordnung mindestens einen sich im wesentlichen über die gesamte axiale Länge des Kanals erstreckenden Stabilisierungssteg auf, der zweckmäßigerweise einstückig mit dem daran angrenzenden Material des Dämmelements ausgeführt ist. Bei dieser Ausführungsform der Erfindung wird der Gesamtquerschnitt des Kanals also mit Hilfe des Stabilisierungsstegs in zwei parallel zueinander verlaufende Kanäle aufgeteilt, von denen jeder in einer senkrecht zu seiner Längsachse verlaufenden Richtung einen rechteckig abgerundeten bzw. ovalen Querschnitt aufweisen kann. Durch die ovale Form der durch den Stabilisierungssteg voneinander getrennten Kanäle wird im besonderen im Bereich des Stabilisierungsstegs selbst eine gute Stabilisierung bezüglich möglichen Verformungen in einer senkrecht zu den Hauptflächen verlaufenden Richtung erreicht, weil sich der Stabilisierungssteg bei der ovalen Querschnittsform zunächst ausgehend von einem Innenwandbereich in Richtung auf die Mitte des Kanals verjüngt und sich dann wieder in Richtung auf den anderen Innenwandbereich erweitert. Dadurch werden unter Gewährleistung eines besonders großen Kanalquerschnitts günstige statische Eigenschaften des Stabilisierungsstegs erreicht.

Im Sinne der Bereitstellung von sich über das gesamte zu dämmende Gebäude erstreckenden Lüftungsanlagen mündet der Kanal an seinen axialen Enden in Mündungsbereiche des Randes, so daß ein Übergang zu einem in einem benachbarten Dämmelement gebildeten Kanal hergestellt werden kann.

Bei entsprechend ausgeführten Lüftungsanlagen ist es erforderlich, daß die Kanäle ohne zusätzliche Abdichtungsstoffe so gefügt werden können, daß ein hohes Maß an Luftdichtigkeit gegeben ist, wobei gleichzeitig eine sichere Fügung der Dämmelemente ermöglicht werden soll. Dazu weist der Mündungsbereich eine sich ausgehend von dem Rand in den zwischen den Hauptflächen gebildeten Raum erstreckende Einbuchtung auf, so daß eine formschlüssige Verbindung zwischen einem Mündungsbereich eines benachbarten Dämmelements, der eine sich ausgehend von dem Rand von dem zwischen den Hauptflächen gebildeten Raum weg erstreckende Ausbuchtung aufweist, hergestellt werden kann. Zur Erleichterung der paßgenauen Fügung hat es sich als zweckmäßig erwiesen, wenn sich der Querschnitt der Einbuchtung ausgehend von dem Rand in Richtung auf den Kanal verjüngt, während die Ausbuchtung komplementär zu der Einbuchtung gebildet ist, so daß sich beim Zusammenfügen entsprechender Dämmelemente ein selbstzentrierender Effekt ergibt. Es wird also erreicht, daß die Kanäle ineinandergreifen. Das führt bei der Verarbeitung zu einer sicheren Fügung der Kanäle. Ferner wird durch das Ineinandergreifen und die damit bereitgestellte Verlängerung der Wege ein hohes Maß an Luftdichtigkeit sichergestellt. Darüber hinaus werden Wärmebrükkeneinflüsse auf ein Minimum reduziert.

Zur Vermeidung von Beschädigungen der Kanäle im Bereich der Mündungsbereiche hat es sich als günstig erwiesen, wenn die Kanalmündung von einer sich etwa senkrecht zur Längsachse des Kanals erstreckenden, im wesentlichen ebenen Anschlagfläche umlaufen ist, so daß bei der Zusammenfügung erfindungsgemäßer Dämmelemente benachbarte Anschlagflächen unter Vermeidung eines übermäßigen Stoßdrucks stumpf aneinander anliegen. Im Sinne einer einfachen Verarbeitung erfindungsgemäßer Dämmelemente hat es sich als günstig erwiesen, wenn die Hauptflächen etwa rechteckförmig sind, so daß die Dämmelemente im Wärmedämmverbundsystem grundsätzlich im Verbund verlegt werden können. Zur Bereitstellung der ggf. benötigten langen Lüftungskanäle werden die Dämmelemente in einer vorzugsweise etwa parallel zu einer Kante des Dämmelements verlaufenden Richtung, insbes. der kurzen Kante der Hauptfläche, von dem Kanal durchsetzt, so daß der Rand des Dämmelements an einander entgegengesetzten und etwa parallel zueinander verlaufenden Randabschnitten angeordnete Mündungsbereiche aufweist, wobei die benachbarte Dämmelemente durchsetzenden Kanäle im Bereich dieser Mündungsbereiche ineinander übergehen.

Bei der Verarbeitung von Dämmelementen muß grundsätzlich auf eine Kantenausbildung geachtet werden, die eine sichere Verarbeitung mit hoher Paßgenauigkeit bietet und den Einfluß möglicher Wärmebrücken auf ein Minimum reduziert. In diesem Zusammenhang hat es sich beim Einsatz erfindungsgemäßer Dämmelemente als günstig erwiesen, wenn mindestens ein vorzugsweise parallel zu dem Kanal verlaufender erster Randabschnitt eine sich vorzugsweise in Richtung auf einen Nutboden verjüngende und parallel zu dem Randabschnitt verlaufende Nut, und ein etwa parallel zum ersten Randabschnitt verlaufender zweiter Randabschnitt einen etwa komplementär zu der Nut ausgeführten Vorsprung aufweist, so daß gleichförmig ausgeführte Dämmelemente im Bereich von Nut und Vorsprung bzw. Feder formschlüssig miteinander verbunden werden können, wobei sich durch die verjüngende, insbes. etwa trapezförmige, Nut und den entsprechend trapezförmigen Vorsprung eine Selbstzentrierung bei der Zusammenfügung von Dämmelementen ergibt.

Im besonderen im Hinblick auf die Vermeidung möglicher Wärmebrücken hat es sich als sinnvoll erwiesen, wenn der zweite Randabschnitt eine parallel zu dem Vorsprung verlaufende Nut und der erste Randabschnitt einen komplementär dazu ausgeführten Vorsprung aufweist. Die mit doppelt versetzten und trapezförmigen Nuten und Federn ausgestatteten Dämmelemente erlauben eine besonders zuverlässige Vermeidung von Wärmebrücken.

Zur Bereitstellung einer formschlüssigen Verbindung unter Verminderung des Risikos zur Ausbildung von Wärmebrücken im Bereich der die Mündungsbereiche aufweisenden Ränder hat es sich ferner als zweckmäßig erwiesen, wenn ein vorzugsweise etwa senkrecht zu dem Kanal verlaufender dritter Randabschnitt eine sich vorzugsweise in Richtung auf einen Nutboden verjüngende Nut, und ein etwa parallel zu dem dritten Randabschnitt verlaufender vierter Randabschnitt einen etwa komplementär zu der Nut verlaufenden Vorsprung aufweist.

Im Sinne des Erhalts einer zufriedenstellenden Wärmedämmwirkung für die in dem Kanal strömenden Medien hat es sich als zweckmäßig erwiesen, wenn der Abstand zwischen dem Kanal und einer an eine Gebäudefassade anzulegenden inneren Hauptfläche des Dämmelements geringer ist als der Abstand zwischen dem Kanal und einer der inneren Hauptfläche abgewandten äußeren Hauptfläche des Dämmelements.

Zur weiteren Verbesserung der Verarbeitbarkeit erfindungsgemäßer Dämmelemente hat es sich als sinnvoll erwiesen, wenn die innere Hauptfläche des Dämmelements über eine einen spitzen Winkel damit einschließende und die innere Hauptfläche vorzugsweise umlaufende Fasenfläche in den Rand übergeht. Durch diese Fasenfläche wird bei Aneinanderliegen von erfindungsgemäßen Dämmelementen zwischen den Fasenflächen und der Fassadenfläche ein Hohlraum gebildet, in den zur Befestigung der Dämmelemente an der Fassade benutzter überschüssiger Klebemörtel aufgenommen werden kann.

Wie vorstehend erläutert, ist der Kanal vorzugsweise nicht mittig zwischen den Hauptflächen des Dämmelements aufgenommen. Ein erfindungsgemäßes Dämmelementsystem, welches die Herstellung von Lüftungskanälen bei im Verbund verlegten erfindungsgemäßen Dämmelementen ermöglicht, weist zwei Dämmelemente auf, von denen eines durch Parallelverschieben des in dem anderen Dämmelement gebildeten Kanals an einer senkrecht zu dem Kanal verlaufenden Verschiebungsrichtung gebildet wird.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- **Fig. 1a)**: eine Draufsicht auf ein erfindungsgemäßes Dämmelement,
- **Fig. 1b)**: eine erste Seitenansicht des in Fig. 1a) dargestellten Dämmelements,
- **Fig. 1c)**: eine zweite Seitenansicht des in Fig. 1a) dargestellten Dämmelements,
- **Fig. 1d)**: eine Ansicht des in Fig. 1a) dargestellten Dämmelements in der in Fig. 1a) durch den Pfeil "P" dargestellten Richtung,
- **Fig. 2a)**: eine schematische Darstellung eines zwei erfindungsgemäße Dämmelemente aufweisenden Dämmsystems,
- **Fig. 2b)**: eine Detaildarstellung des in Fig. 2a) durch den Ausschnitt "A" dargestellten Bereichs eines erfindungsgemäßen Dämmsystems und
- **Fig. 2c)**: eine Detaildarstellung des in Fig. 2a) durch den Ausschnitt "B" angedeuteten Bereichs eines erfindungsgemäßen Dämmsystems.

Das in Fig. 1 dargestellte Dämmelement 10 wird von zwei im wesentlichen ebenen und parallel zueinander verlaufenden rechteckigen Hauptflächen 12, 14 und einem die Hauptflächen 12, 14 umlaufenden und Randabschnitte 40, 50, 70 und 80 aufweisenden Rand begrenzt. In seiner in Fig. 1a) unteren Hälfte wird das Dämmelement 10 von einem insgesamt mit 20 bezeichneten Kanal durchsetzt. Der Kanal 20 erstreckt sich etwa parallel zu den kürzeren Kanten der rechteckigen Hauptflächen 12, 14. Er weist in einer senkrecht zu den Hauptflächen 12, 14 verlaufenden Richtung eine Höhe "h" von etwa 30 mm auf, während er in einer parallel zu den Hauptflächen 12, 14 und senkrecht zu seiner Längsachse "a" verlaufenden Richtung eine Gesamtbreite "B" von 325 mm aufweist. Insgesamt beträgt das Verhältnis der Gesamtbreite "B" zur Höhe "h" der erfindungsgemäße Dämmelemente 10 durchsetzenden Kanäle 20 vorzugsweise mehr als 5, insbes. 8 oder mehr, ganz besonders bevorzugt 10 oder mehr. Auf diese Weise wird erreicht, daß bei einer außermittigen Anordnung bezüglich einer parallel zu den Hauptflächen 12 und 14 verlaufenden Mittenebene ein ausreichend großer Kanalquerschnitt bei gleichzeitiger Sicherstellung einer zum Erhalt einer ausreichenden Dämmwirkung benötigten Materialdicke "D" (vgl. Fig. 1d)) zwischen dem Kanal 20 und der im montierten Zustand der Fassade abgewandten und die äußere Begrenzungsfläche bildenden Hauptfläche 12 erhalten wird.

Diese Materialdicke "D" beträgt vorzugsweise mehr als 80 mm, insbes. mehr als 90 mm, besonders bevorzugt mehr als 100 mm, während die Gesamtdicke "Δ" des Dämmelements 10 144 mm oder mehr, insbes. 160 mm oder mehr, betragen kann.

Zwischen zwei sich in einer senkrecht zu den Hauptflächen 12, 14 verlaufenden Richtung gegenüberliegenden Innenwandbereichen 20a und 20b ist eine bezüglich der Breitenrichtung des Kanals 20 mittig angeordnete Stabilisierungsanordnung 22 vorgesehen, die bei der in der Zeichnung dargestellten Ausführungsform der Erfindung als sich im wesentlichen über die gesamte axiale Länge des Kanals 20 erstreckender Stabilisierungssteg 22 ausgeführt ist. Dadurch wird trotz der großen Breite "B" des Kanals 20 eine ausreichende Stabilität des Dämmelements 10 bei Belastungen in einer senkrecht zu den Hauptflächen 12, 14 wirkenden Richtung erhalten, die einer Verformung des Kanals 20 und einer damit einhergehenden Beeinträchtigung der unter Ausnutzung des Kanals 20 bewirkten Belüftung entgegenwirkt. Der Kanal 20 erstreckt sich etwa parallel zu den kürzeren Kanten der Hauptflächen 12, 14 bzw. den kürzeren Randabschnitten 40 und 50 des Dämmelements 10. Er mündet einerseits in einen mit einer Vertiefung 30 ausgeführten Mündungsbereich und andererseits in einen einen komplementär zu der Vertiefung 30 ausgeführten Vorsprung 32 aufweisenden Mündungsbereich. Benachbarte Dämmelemente können so im Bereich der Kanäle 20 formschlüssig miteinander verbunden werden. Das sichert ein hohes Maß an Luftdichtigkeit. Die Vertiefung 30 verjüngt sich konisch. Der Vorsprung 32 ist komplementär dazu ausgeführt. Dadurch wird eine sichere Fügung von Dämmelementen 10 im Bereich der Kanalverbindung ermöglicht. Durch die Fügung der Kanäle 20 im Bereich der Einbuchtung 30 und des Vorsprungs 32 wird im übrigen die Bildung von Wärmebrücken zuverlässig verhindert.

Wie vorstehend bereits erläutert, ist der Verbindungssteg 22 in der Breitenrichtung etwa mittig in dem Kanal 20 angeordnet. Dadurch werden zwei etwa gleichförmige Teilkanäle 24 und 26 gebildet, die bei der in der Zeichnung dargestellten Ausführungsform zur Vermeidung übermäßiger Strömungswiderstände als rechteckig abgerundete Kanäle ausgeführt sind. Jeder der Teilkanäle 24 und 26 weist in seiner senkrecht zu den Hauptflächen 12, 14 verlaufenden Höhenrichtung eine Höhe auf, die geringer ist als seine Breite in einer senkrecht zur Höhenrichtung und senkrecht zur Längsrichtung der Kanäle 20 verlaufenden Breitenrichtung.

Der Stabilisierungssteg 22 verjüngt sich ausgehend von der Kanalwand 20b in Richtung auf sein Zentrum, um sich im Anschluß daran in Richtung auf die Kanalwand 20a wieder zu erweitern, so daß insgesamt eine besonders gute Stabilität bei nur geringem Platzbedarf für den Stabilisierungssteg 22 erhalten wird.

Der parallel zu dem Kanal 20 und mit kurzem Abstand dazu verlaufende Randabschnitt 40 weist eine sich in Richtung auf den zwischen den Hauptflächen 12 und 14 gebildeten Raum verjüngende Nut 42 auf, die etwa parallel zum Kanal 20 verläuft. Der mit größerem Abstand parallel zum Kanal 20 verlaufende zweite Randabschnitt 50 weist einen komplementär zur Nut 42 gebildeten Steg 52 auf. Zusätzlich ist der erste Randabschnitt 40 mit einem parallel zur Nut 42 verlaufenden trapezförmigen Steg 44 versehen, der komplementär zu einer parallel zum Steg 52 verlaufenden und sich in Richtung auf den zwischen den Hauptflächen 12 und 14 verlaufenden Innenraum des Dämmelements verjüngenden Nut 54 im Randabschnitt 50 ausgeführt ist.

Die Profilierungen der Randabschnitte 40 und 50 mit Nuten 42 und 54 bzw. Vorsprüngen 44 und 52 ermöglichen eine formschlüssige Verbindung benachbarter Bauelemente, wobei gleichzeitig eine sichere Führung bei paßgenauer Fügung der Dämmelemente 10 gewährleistet ist. Durch die doppelte versetzte Nut und Feder wird der Einfluß möglicher Wärmebrücken auf ein Minimum reduziert. Der senkrecht zum Kanal 20 ausgeführte dritte Randabschnitt 70 weist eine sich in Richtung auf den Dämmelementinnenraum verjüngende Nut 72 auf, die komplementär zu einem senkrecht zu dem Kanal 20 verlaufenden Vorsprung 82 am vierten Randabschnitt 80 ausgeführt ist. Die Nut 72 und der Steg 82 sind in Höhenrichtung "H" bzw. Dickenrichtung des Dämmelements 10 betrachtet zwischen dem Kanal 20 und der im montierten Zustand die äußere Begrenzungsfläche bildenden Hauptfläche 12 des Dämmelements 10 angeordnet, so daß eine formschlüssige Verbindung im Bereich der Nut 72 und des Stegs 82 unabhängig von der formschlüssigen Verbindung in den Mündungsbereichen 30 und 32 des Kanals 20 erfolgen kann.

Die Randabschnitte 40, 50, 70 und 80 gehen an ihrer die an der Fassade anliegende Innenfläche bildenden Hauptfläche 14 über eine einen spitzen Winkel mit dieser Hauptfläche 14 einschließende Fasenfläche 60 in die Hauptfläche 14 über. Im montierten Zustand wird zwischen den Fasenflächen 60 benachbarter Dämmelemente 10 und der Fassade ein Hohlraum gebildet, in dem Klebemörtel aufgenommen werden kann, um so eine sichere und formtreue Fügung der einzelnen Platten zu ermöglichen.

Wie besonders der Fig. 2b) zu entnehmen ist, wird die Mündung des Kanals 20 im Bereich der Einbuchtung 30 von einer sich senkrecht zur Längsachse des Kanals 20 erstreckenden Anschlagfläche 31 umlaufen. Ebenso ist die Mündung im Bereich des Vorsprungs 32 von einer senkrecht zur Längsachse verlaufenden Anschlagfläche 31 begrenzt, so daß eine beschädigungsfreie Montage durch Anlegen der Anschlagfläche 31 im Bereich der Mündungsbereiche möglich ist. Dämmplatten bzw. Dämmelemente eines Wärmedämmverbundsystems werden grundsätzlich im Verbund verlegt. Erfindungsgemäße Dämmelemente 10 weisen einen sowohl bezüglich der Dickenrichtung als auch bezüglich der Höhenrichtung außermittig angeordneten Kanal 20 auf. Zur Verlegung im Verbund, wie in Fig. 2a) angedeutet, ist zur Herstellung von Dämmsystemen aus erfindungsgemäßen Dämmelementen 10 die Bereitstellung von zwei Dämmelementtypen erforderlich, wobei zweckmäßigerweise ein Dämmelementtyp durch Parallelverschieben des darin gebildeten Kanals in einer senkrecht dazu verlaufenden Richtung in das andere Dämmelement 10 überführbar ist.

Die Erfindung ist nicht auf das anhand der Zeichnung erläuterte Ausführungsbeispiel beschränkt. Vielmehr ist auch an die Bereitstellung von Dämmelementen mit einfacher Nut-Feder-Verbindung oder anderen formschlüssigen Verbindungen gedacht. Ferner können auch zwei, drei oder mehr Stabilisierungsstege in die einzelnen Kanäle eingearbeitet werden. Die Stabilisierungsanordnung kann auch Durchbrechungen aufweisen. Herstellungstechnisch ist es allerdings bevorzugt, wenn der Stabilisierungssteg einstückig mit dem daran angrenzenden Material des Dämmelements ausgeführt ist. Erfindungsgemäße Dämmelemente können durch Glühdrahtschnitt, Fräsung und/oder Formteilautomaten hergestellt werden.

### BEZUGSZEICHENLISTE

- 10: Dämmelement
- 12, 14: Hauptflächen
- 20: Kanal
- 20a, 20b: Innenwandbereiche; Kanalwände
- 22: Stabilisierungsanordnung; Stabilisierungssteg; Verbindungssteg
- 24, 26: Teilkanäle
- 30: Vertiefung; Einbuchtung (Mündungsbereich)
- 31: Anschlagfläche
- 32: Vorsprung; Ausbuchtung (Mündungsbereich)
- 40: Kante; erster Randabschnitt
- 42, 54, 72: Nut
- 44: Vorsprung; trapezförmiger Steg
- 50: Kante; zweiter Randabschnitt
- 52, 82: Vorsprung; Steg
- 60: Fasenfläche
- 70: dritter Randabschnitt
- 80: vierter Randabschnitt
- "a": Längsachse
- "B": Gesamtbreite
- "D": Materialdicke
- "h": Höhe
- "H": Höhenrichtung
- "Δ": Gesamtdicke

## Patentansprüche

1. Dämmelement für die Fassadendämmung, das von zwei im wesentlichen ebenen und etwa parallel zueinander verlaufenden Hauptflächen (12, 14) und einem die Hauptflächen (12, 14) miteinander verbindenden und das Dämmelement (10) umlaufenden Rand begrenzt ist, mit mindestens einem zwischen den Hauptflächen (12, 14) angeordneten und das Dämmelement (10) durchsetzenden Kanal (20), dessen Breite in einer senkrecht zu seiner Längsachse (a) und parallel zu den Hauptflächen (12, 14) verlaufenden Richtung größer ist als dessen Höhe (h) in einer senkrecht zu den Hauptflächen (12, 14) verlaufenden Richtung, wobei zwei sich in einer senkrecht zu den Hauptflächen (12, 14) verlaufenden Richtung beabstandete und gegenüberliegende Innenwandbereiche (20a, 20b) des Kanals (20) über eine Stabilisierungsanordnung (22) miteinander verbunden sind, **dadurch gekennzeichnet, dass** der Kanal (20) einerseits in einen eine Einbuchtung (30) aufweisenden Mündungsbereich des Randes und andererseits in einen eine Ausbuchtung (32) aufweisenden Mündungsbereich des Randes mündet.

2. Dämmelement nach Anspruch 1, **dadurch gekennzeichnet, dass** die Stabilisierungsanordnung (22) mindestens einen sich im wesentlichen über die gesamte axiale Länge des Kanals (20) erstreckenden Stabilisierungssteg (22) aufweist.

3. Dämmelement nach Anspruch 1 oder 2, **dadurch gekennzeichnet, dass** die Stabilisierungsanordnung (22) einstückig mit dem daran angrenzenden Material des Dämmelements (10) ausgeführt ist.

4. Dämmelement nach einem der vorhergehenden Ansprüche, **dadurch gekennzeichnet, dass** sich die Einbuchtung (30) ausgehend von dem Rand in den zwischen den Hauptflächen (12, 14) gebildeten Raum erstreckt.

5. Dämmelement nach Anspruch 4, **dadurch gekennzeichnet, dass** sich der Querschnitt der Einbuchtung (30) ausgehend von dem Rand in Richtung auf den Kanal (20) verjüngt.

6. Dämmelement nach einem der vorhergehenden Ansprüche, **dadurch gekennzeichnet, dass** sich die Ausbuchtung ausgehend von dem Rand von dem zwischen den Hauptflächen (12, 14) gebildeten Raum weg erstreckt.

7. Dämmelement nach einem der vorangehenden Ansprüche, **dadurch gekennzeichnet, dass** die Ausbuchtung (32) komplementär zu der Einbuchtung (30) ausgeführt ist.

8. Dämmelement nach einem der vorangehenden Ansprüche, **dadurch gekennzeichnet, dass** die Kanalmündung von einer sich etwa senkrecht zur Längsachse des Kanals (20) erstreckenden Anschlagfläche (31) umlaufen ist.

9. Dämmelement nach einem der vorhergehenden Ansprüche, **dadurch gekennzeichnet, dass** die Hauptflächen (12, 14) etwa rechteckförmig sind und der Rand an einander entgegengesetzten und etwa parallel zueinander verlaufenden Randabschnitten (70, 80) angeordnete Mündungsbereiche aufweist, zwischen denen sich der Kanal (20) vorzugsweise etwa parallel zu einer Kante (40, 50), insbesondere der kürzeren Kante der Hauptflächen (12, 14) erstreckt.

10. Dämmelement nach einem der vorangehenden Ansprüche, **dadurch gekennzeichnet, dass** mindestens ein vorzugsweise parallel zu dem Kanal (20) verlaufender erster Randabschnitt (40) eine sich vorzugsweise in Richtung auf einen Nutboden verjüngende und parallel zu dem Randabschnitt (40) verlaufende Nut (42) und ein etwa parallel zu dem ersten Randabschnitt (40) verlaufender zweiter Randabschnitt (50) einen etwa komplementär zu der Nut (42) ausgeführten Vorsprung (52) aufweist.

11. Dämmelement nach Anspruch 10, **dadurch gekennzeichnet, dass** der zweite Randabschnitt (50) eine parallel zu dem Vorsprung (52) verlaufende Nut (54) und der erste Randabschnitt (40) einen komplementär dazu ausgeführten Vorsprung (44) aufweist.

12. Dämmelement nach einem der vorangehenden Ansprüche, **dadurch gekennzeichnet, dass** ein vorzugsweise etwa senkrecht zu dem Kanal (20) verlaufender dritter Randabschnitt (70) eine sich vorzugsweise in Richtung auf einen Nutboden verjüngende Nut (72) und ein etwa parallel zu dem dritten Randabschnitt (70) verlaufender vierter Randabschnitt (80) einen etwa komplementär zu der Nut (72) gebildeten Vorsprung (82) aufweist.

13. Dämmelement nach einem der vorangehenden Ansprüche, **dadurch gekennzeichnet, dass** der Abstand zwischen dem Kanal (20) und einer an eine Gebäudefassade anzulegenden inneren Hauptfläche (14) des Dämmelements (10) geringer ist als der Abstand zwischen dem Kanal (20) und einer der inneren Hauptfläche (14) abgewandten äußeren Hauptfläche (12) des Dämmelements (10).

14. Dämmelement nach einem der vorangehenden Ansprüche, **dadurch gekennzeichnet, dass** die innere Hauptfläche (14) des Dämmelements (10) über einen einen spitzen Winkel damit einschließende und die innere Hauptfläche (14) vorzugsweise umlaufende Fasenfläche (60) in den Rand übergeht.

15. Dämmsystem mit einem ersten Dämmelement (10) nach einem der vorangehenden Ansprüche und einem zweiten Dämmelement (10) nach einem der vorangehenden Ansprüche, das durch Parallelverschieben des in dem ersten Dämmelement (10) gebildeten Kanals in einer senkrecht zu dem Kanal (20) verlaufenden Verschiebungsrichtung in das erste Dämmelement (10) überführbar ist.

## Claims

1. An insulating element for facade insulation that is delimited by two substantially level main surfaces (12, 14) running approximately parallel to one another and an edge connecting the main surfaces (12, 14) to one another and running around the insulating element (10), comprising at least one channel (20) disposed between the main surfaces (12, 14) and passing through the insulating element (10), the width of which channel in a direction running perpendicular to its longitudinal axis (a) and parallel to the main surfaces (12, 14) is greater than its height (h) in a direction running perpendicular to the main surfaces (12, 14), two inner wall regions (20a, 20b) of the channel (20) spaced apart in a direction running perpendicular to the main surfaces (12, 14) and lying opposite one another being connected to one another by a stabilisation arrangement (22), **characterised in that** the channel (20) opens out on the one hand into an outlet region of the edge that has a recess (30) and on the other hand into an outlet region of the edge that has a protrusion (32).

2. The insulating element according to Claim 1, **characterised in that** the stabilisation arrangement (22) has at least one stabilisation bar (22) extending over substantially the entire axial length of the channel (20).

3. The insulating element according to Claim 1 or 2, **characterised in that** the stabilisation arrangement (22) is made integrally with the adjacent material of the insulating element (10).

4. The insulating element according to any of the preceding claims, **characterised in that** the recess (30) extends from the edge into the space formed between the main surfaces (12, 14).

5. The insulating element according to Claim 4, **characterised in that** the cross-section of the recess (30) tapers from the edge towards the channel (20).

6. The insulating element according to any of the preceding claims, **characterised in that** the protrusion extends from the edge of the space formed between the main surfaces (12, 14).

7. The insulating element according to any of the preceding claims, **characterised in that** the protrusion (32) is made to complement the recess (30).

8. The insulating element according to any of the preceding claims, **characterised in that** a stop surface (31) extending approximately perpendicular to the longitudinal axis of the channel (20) runs around the channel outlet.

9. The insulating element according to any of the preceding claims, **characterised in that** the main surfaces (12, 14) are approximately rectangular and the edge has outlet regions disposed on edge sections (70, 80) opposite one another and running approximately parallel to one another, between which the channel (20) extends preferably approximately parallel to an edge (40, 50), in particular the shorter edge of the main surfaces (12, 14).

10. The insulating element according to any of the preceding claims, **characterised in that** at least one first edge section (40) running preferably parallel to the channel (20) has a groove (42) preferably tapering in the direction of a groove base and running parallel to the edge section (40), and that a second edge section (50) running approximately parallel to the first edge section (40) has a projection (52) made to complement the groove (42).

11. The insulating element according to Claim 10, **characterised in that** the second edge section (50) has a groove (54) running parallel to the projection (52) and the first edge section (40) has a projection (44) made to complement the latter.

12. The insulating element according to any of the preceding claims, **characterised in that** a third edge section (70) running preferably approximately perpendicular to the channel (20) has a groove (72) preferably tapering in the direction of a groove base, and a fourth edge section (80) running approximately parallel to the third edge section (70) has a projection (82) formed to approximately complement the groove (72).

13. The insulating element according to any of the preceding claims, **characterised in that** the distance between the channel (20) and an inner main surface (14) of the insulating element (10) to be placed against a building façade is smaller than the distance between the channel (20) and an outer main surface (12) of the insulating element (10) facing away from the inner main surface (14).

14. The insulating element according to any of the preceding claims, **characterised in that** the inner main surface (14) of the insulating element (10) merges into the edge via a bevelled surface (60) enclosing an acute angle and preferably running around the inner main surface (14).

15. The insulating system comprising a first insulating element (10) according to any of the preceding claims and a second insulating element (10) according to any of the preceding claims, that can be moved into the first insulating element (10) by parallel displacement of the channel formed in the first insulating element (10) in a displacement direction running perpendicular to the channel (20).

## Revendications

1. Élément d'isolation pour l'isolation d'une façade, lequel est délimité par deux surfaces principales (12, 14) sensiblement planes et parallèles l'une à l'autre et par un bord entourant l'élément d'isolation (10) et reliant les surfaces principales (12, 14) l'une à l'autre, comportant au moins un canal (20) situé entre les surfaces principales (12, 14) et traversant l'élément d'isolation (10), la largeur dudit canal, dans un sens perpendiculaire à son axe longitudinal (a) et parallèle aux surfaces principales (12, 14) étant supérieure à sa hauteur (h) dans un sens perpendiculaire aux surfaces principales (12, 14), dans lequel deux zones de paroi intérieure (20a, 20b) du canal (20) espacées en vis-à-vis dans un sens perpendiculaire aux surfaces principales (12, 14) sont reliées l'une à l'autre par un dispositif de stabilisation (22), **caractérisé en ce que** le canal (20) débouche, d'un côté, dans une zone d'embouchure du bord présentant un renfoncement (30) et, de l'autre côté, dans une zone d'embouchure du bord présentant un renflement (32).

2. Élément d'isolation selon la revendication 1, **caractérisé en ce que** le dispositif de stabilisation (22) présente au moins une âme de stabilisation (22) s'étendant sensiblement sur toute la longueur axiale du canal (20).

3. Élément d'isolation selon la revendication 1 ou 2, **caractérisé en ce que** le dispositif de stabilisation (22) est conçu d'un seul tenant avec le matériau de l'élément d'isolation (10) adjacent.

4. Élément d'isolation selon l'une quelconque des revendications précédentes, **caractérisé en ce que** le renfoncement (30) s'étend, en partant du bord, dans l'espace constitué entre les surfaces principales (12, 14).

5. Élément d'isolation selon la revendication 4, **caractérisé en ce que** la section transversale du renfoncement (30) rétrécit en partant du bord en direction du canal (20).

6. Élément d'isolation selon l'une quelconque des revendications précédentes, **caractérisé en ce que** le renflement s'étend en partant du bord, en s'éloignant de l'espace constitué entre les surfaces principales (12, 14).

7. Élément d'isolation selon l'une quelconque des revendications précédentes, **caractérisé en ce que** le renflement (32) est conçu de manière complémentaire au renfoncement (30).

8. Élément d'isolation selon l'une quelconque des revendications précédentes, **caractérisé en ce que** l'embouchure du canal est entourée d'une surface de butée (31) qui s'étend de manière pratiquement perpendiculaire à l'axe longitudinal du canal (20).

9. Élément d'isolation selon l'une quelconque des revendications précédentes, **caractérisé en ce que** les surfaces principales (12, 14) sont pratiquement rectangulaires et le bord présente des zones d'embouchure au niveau de sections de bord (70, 80) opposées et pratiquement parallèles l'une à l'autre, le canal (20) s'étendant entre lesdites zones d'embouchure de préférence de manière pratiquement parallèle à une arête (40, 50), s'agissant notamment de la plus courte arête des surfaces principales (12, 14).

10. Élément d'isolation selon l'une quelconque des revendications précédentes, **caractérisé en ce qu'**au moins une première section de bord (40) de préférence parallèle au canal (20) présente une rainure (42) rétrécissant de préférence en direction d'un fond de rainure en s'étendant parallèlement à la section de bord (40), et une deuxième section de bord (50) pratiquement parallèle à la première section de bord (40) présente une saillie (52) pratiquement complémentaire à la rainure (42).

11. Élément d'isolation selon la revendication 10, **caractérisé en ce que** la deuxième section de bord (50) présente une rainure (54) parallèle à la saillie (52) et la première section de bord (40) présente une saillie (44) qui est complémentaire à celle-ci.

12. Élément d'isolation selon l'une quelconque des revendications précédentes, **caractérisé en ce qu'**une troisième section de bord (70) de préférence pratiquement perpendiculaire au canal (20) présente une rainure (72) rétrécissant de préférence en direction d'un fond de rainure, et une quatrième section de bord (80) pratiquement parallèle à la troisième section de bord (70) présente une saillie (82) pratiquement complémentaire à la rainure (72).

13. Élément d'isolation selon l'une quelconque des revendications précédentes, **caractérisé en ce que** l'écart entre le canal (20) et une surface principale intérieure (14) de l'élément d'isolation (10) destinée à être placée sur une façade de bâtiment est inférieur à l'écart séparant le canal (20) et une surface principale extérieure (12) de l'élément d'isolation (10) qui est détournée de la surface principale intérieure (14).

14. Élément d'isolation selon l'une quelconque des revendications précédentes, **caractérisé en ce que** la surface principale intérieure (14) de l'élément d'isolation (10) est reliée au bord par une surface de chanfrein (60) formant un angle aigu avec celle-ci et entourant de préférence cette surface principale intérieure (14).

15. Système d'isolation comportant un premier élément d'isolation (10) selon l'une quelconque des revendications précédentes et un deuxième élément d'isolation (10) selon l'une quelconque des revendications précédentes, pouvant être transféré dans le premier élément d'isolation (10) par coulissement parallèle du canal constitué dans le premier élément d'isolation (10) dans un sens de coulissement perpendiculaire au canal (20).
